# EUROPÄISCHE PATENTSCHRIFT

(11) **EP 0 012 789 B1**
(45) Veröffentlichungstag und Bekanntmachung des Hinweises auf die Patenterteilung: **30.05.1984**
(21) Anmeldenummer: 79102289.0
(22) Anmeldetag: 05.07.1979
(51) Int. Cl.: B42D 5/00, B31D 1/00

(54) **Block aus bedruckten oder unbedruckten Blättern**
Pad of printed or unprinted sheets
Liasse de feuilles imprimées ou de feuilles non-imprimées

(30) Priorität: 23.12.1978 DE 7838712 U
(43) Veröffentlichungstag der Anmeldung: 09.07.1980
(73) Patentinhaber: Padowicz, Miron, D-1000 Berlin 36 (DE)
(72) Erfinder: Padowicz, Miron, D-1000 Berlin 36 (DE)

## Beschreibung

Die Erfindung betrifft einen Block aus bedruckten oder unbedruckten Blättern nach dem Oberbegriff des Anspruchs 1.

Blöcke zu Notiz-, Malzwecken u. dgl. werden bisher in der Weise hergestellt, dass die einzelnen Blätter entweder durch Klammern miteinander verheftet oder in anderer Weise gebunden werden. Nachteilig daran ist, dass z. B. bei Verwendung von Heftklammern die Dicke eines herstellbaren Blockes begrenzt ist.

In jedem Falle liegen die so hergestellten Blöcke nicht rutschfest auf der jeweiligen Schreibunterlage. Dies gilt auch für die einzelnen Blätter der bekannten Blöcke. Weiterhin können einmal abgetrennte Blätter nicht wieder in den Blockverbund eingefügt werden.

Bei auftretender Zugluft innerhalb von Büro-oder anderen Räumen werden einzelne, aus dem Block herausgetrennte Blätter, auch wenn sie übereinandergestapelt sind, oftmals vom Tisch geweht. Derartige Blätter bekannter Blöcke lassen sich ausserdem nicht ohne Hilfsmittel an Wänden anheften.

Um hier wenigstens teilweise Abhilfe zu schaffen, ist bereits eine Anordnung eines aus einer Vielzahl von dünnen Einzelblättern bestehenden Notizblockes oder dergleichen, der sich selbsthaltend aus einer Summe selbstklebender Einzelblätter zusammensetzt, vorgeschlagen worden (CH-A-452479). Die Wirkung der selbstklebenden Papierblätter und damit ihre Anwendungsmöglichkeit beruht bei diesem bekannten Papierblock ausschliesslich darauf, dass das verwendete, nicht trocknende Klebemittel auf dem darunterliegenden Blatt innerhalb eines Blockes mit einer Schicht in Verbindung steht, die zusätzlich zu der selbstklebenden Schicht für jedes Einzelblatt im Bereich der Klebhaftung und jeweils auf der anderen Seite vorzusehen ist. Das Wesentliche dieses bekannten Papierblocks mit selbstklebenden Einzelblättern besteht somit darin, dass jedes Blatt mittels eines nicht trocknenden Klebemittels mit dem darunterliegenden Blatt lösbar verbunden ist, und dass der am Rande angeordnete Klebstreifen jedes einzelnen Blattes eine haftende, glatte, jedoch den Klebstoff nicht aufnehmende Seite und eine den Klebstoff tragende Seite aufweist. Nur hierdurch bleibt das Klebemittel an der Unterseite des Klebestreifens beim Abnehmen jedes Einzelblattes fest haften, so dass das weggenommene Blatt ohne Verwendung eines neuen Klebemittels oder dergleichen Klebstoff auf einem beliebigen anderen Papier durch leichten Druck dort jedoch dauerhaft festgeklebt werden kann. Eine erneute Ablösung des einzelnen Blattes von der gewählten Unterlage würde zur Zerstörung der Oberfläche im Klebebereich führen.

Die Aufgabe, die der vorliegenden Erfindung zugrunde liegt, besteht darin, einen Biock der im Gattungsteil des Hauptanspruches definierten Art so auszubilden, dass jedes Einzelblatt dieses Blokkes auf beliebigen Unterlagen beliebig oftwiederholbar befestigt bzw. von diesen beliebig oft zerstörungsfrei wieder gelöst werden kann.

Erfindungsgemäss wird diese Aufgabe durch die im Kennzeichen des Anspruchs 1 angegebenen Merkmale gelöst.

Es wird hier ein Dauerhaftleim verwendet, der im festen oder trockenen Zustand seine Klebfähigkeit über längere Zeit beibehält. Ein derartiger Dauerhaftleim wird bereits benutzt zur Herstellung von Haftbändern und Hafttafeln. Ein Blatt, das an eine derartige Hafttafel gedrückt wird, haftet daran und kann mehrfach abgenommen sowie erneut angedrückt werden, ohne dass sich der Dauerhaftleim verändert oder das Papier beschädigt.

Der vorliegende Block wird also auf einfachste Weise dadurch hergestellt, dass die mit Dauerhaftleim beschichteten Blätter aufeinandergestapelt werden. Die übliche Lumback-Bindung oder Verheftung auf eine andere Weise der einzelnen Blätter miteinander ist nicht mehr erforderlich, da die losen Blätter mit Hilfe des Dauerhaftleims ausreichend fest zusammengehalten werden. Ein weiterer wesentlicher Vorteil des hier beschriebenen Blocks ist der der bequemen Verwendbarkeit eines von demselben abgenommenen Blattes zu erblicken. Jedes Blatt liegt für sich rutschfest auf jeder beliebigen üblichen Unterlage und kann deshalb bequem bschrieben oder bemalt werden. Ein derartiger Block ist vor allem auch für Kinder besonders vorteilhaft verwendbar, weil diese jetzt eine beliebige Seite, die sie zuvor bemalt oder beschriftet haben, an einer Wandfläche, Schrankwand u. dgl. durch einfaches Andrücken des Blattes beliebig oft befestigen und ablösen können, ohne die Wandfläche, z. B. eine Tapete, zu beschädigen. Die üblichen Hilfsmittel, die zum Aufhängen der Blätter bisher benutzt wurden, wie Klebestreifen, Reisszwecken, Nägel oder Klebstoffe, werden durch die Erfindung überflüssig.

Hinzu kommt, dass eine Anzahl beschriebener oder bemalter Blätter des erfindungsgemässen Blockes für sich erneut zu einem Block zusammenfügbar sind. Die einzelnen Blätter brauchen lediglich wiederum aufeinandergelegt zu werden, um ggf. durch leichtes Darüberstreichen mit der Hand miteinander verbunden zu werden.

Gemäss der Erfindung erstreckt sich die Beschichtung der einzelnen Blätter nur über vorgegebene Bereiche. Dies ist zweckmässig, um etwa Beschichtungsmaterial, also Dauerhaftleim, einzusparen oder auch um eine mehr oder weniger intensive Haftung der Blätter aneinander zu erzielen. Die Stärke der Haftung der Blätter aneinander kann auch durch die Wahl eines entsprechenden Dauerhaftleims reguliert werden, dessen Einstellung entsprechend den Erfordernissen geändert werden kann, damit er mehr oder weniger haftet.

Insbesondere ist es im Rahmen der Erfindung vorgesehen, die Blätter entlang eines Randbereichs zu beschichten. Dadurch ist ein leichtes Ergreifen jedes einzelnen Blattes zwecks Heraustrennens aus dem erfindungsgemässen Block gewährleistet.

Die bisher geschilderte erfindungsgemässe Art der Blockherstellung setzt allerdings voraus, dass die verwendeten Blätter durch die Beschichtung aus Dauerhaftleim nicht beeinträchtigt werden. Blätter, die sich wegen ihrer besonderen Beschaffenheit nach dem Auftragen eines Dauerhaftleims verändern, eignen sich also nicht für diese Art Blockherstellung.

Man kann den Block ferner als Buch, Broschüre oder Heft ausbilden, indem man gefaltete Blätter verwendet, die im Bereich des Falzes einseitig mit Dauerhaftleim beschichtet sind, wobei die Blätter nach Art eines Buches oder einer Broschüre aufeinandergelegt sind.

Dies bietet nicht nur den Vorteil der einfachen Herstellung von Büchern und Zeitschriften, sondern den weiteren Vorteil der neuartigen Handhabung beispielsweise eines sehr dicken, in erfindungsgemässer Weise ausgebildeten Buches, dem man jetzt einzelnen Abschnitte entnehmen und wieder einfügen kann, um diese bequem mitführen oder austauschen zu können.

Eine weitere vorteilhafte Anwendung findet die Erfindung auf Tageszeitungen. Werden nämlich die einzelnen Blätter einer Tageszeitung, die bisher stets lose zusammengefügt sind, im Bereich des Falzes teilweise mit dem Dauerhaftleim beschichtet, so sind sämtliche Blätter der Tageszeitung wie ein Buch miteinander verbunden, und man kann bequem in einer derartigen Tageszeitung blättern. Trotz des so geschaffenen Zusammenhalts lassen sich beliebig einzelne Teile der Tageszeitung aus derselben herauslösen.

Die Erfindung wird im folgenden unter Bezugnahme auf die in der Zeichnung dargestellten Ausführungsbeispiele näher erläutert. Es zeigen:
Fig. 1 die Ansicht der beschichteten Seite eines Blattes,
Fig. 2 die Ansicht eines innerhalb anderer Zonen beschichteten Blattes zur Herstellung eines erfindungsgemässen Blockes,
Fig. 3 die Ansicht der beschichteten Seite eines in weiterer Abwandlung an einer bestimmten Stelle beschichteten Blattes für einen erfindungsgemässen Block.

Die Form des aus den Blättern gem. den Fig. 1, 2 und 3 herzustellenden erfindungsgemässen Blokkes weicht nicht von Blöcken herkömmlicher Art ab und ergibt sich daraus, dass beispielsweise Blätter 1 gem. Fig. 1, die auf einer Seite mit kreisförmig begrenzten, aus Dauerhaftleim bestehenden Beschichtungen 2 versehen sind, übereinandergelegt und durch leichtes Andrücken miteinander verbunden werden. Die Dicke eines solchermassen hergestellten Blockes ist nicht begrenzt.

Gem. Fig.2 ist das Blatt 3 einseitig mit einer streifenförmigen Beschichtung 4 aus Dauerhaftleim bedeckt, während gem. Fig.3 das Blatt 5 lediglich die einen Randstreifen bedeckende Beschichtung 6 aus Dauerhaftleim trägt.

In jedem Falle lässt sich ein Blatt 1, 3 oder 5, das zunächst im Blockverband vorliegt, bequem von dem Block ablösen und auf jeder beliebigen Schreibunterlage rutschfest ablegen, so dass seine Beschriftung oder Bemalung bequem möglich ist. Ein derartiges Blatt 1, 3 oder 5 kann weiterhin leicht an Wänden, Tafeln o. dgl. durch einfaches Andrücken mit seiner beschichteten Seite befestigt werden.

Insbesondere das Ausführungsbeispiel gem. Fig.3 eignet sich gut zur Zusammenfassung von Schriftsätzen, die mehrere Seiten umfassen. Nach Fertigstellung des Schriftsatzes brauchen die entsprechenden Seiten nur übereinandergelegt und durch leichtes Überstreichen mit der Hand miteinander verbunden zu werden. Die sonst in derartigen Fällen benötigten Büro- oder auch Heftklammern sind jetzt völlig überflüssig geworden.

## Patentansprüche

1. Block aus bedruckten oder unbedruckten Blättern, bestehend aus selbstklebenden Einzelblättern derart, dass jedes Blatt in einem Teilbereich einseitig mittels eines Klebemittels mit dem darunterliegenden Blatt lösbar verbunden ist, so dass allein der Klebstoff den Zusammenhang des Blokkes gewährleistet, wobei die Klebemittelschicht nach dem Abtrennen eines Blattes vom Block klebfähig bleibt und beim Abtrennen das benachbarte Blatt unversehrt belässt, dadurch gekennzeichnet, dass jedes Einzelblatt (1,3,5) auf einer seiner Oberflächen beschichtungsfrei und auf der anderen Oberfläche mit einer an sich bekannten, das beliebig ofte Anbringen des Einzelblattes an unterschiedlichen Kontaktflächen sowie deren zerstörunsfreies Lösen von diesen Flächen ermöglichenden Beschichtung aus in festem Zustand klebe- bzw. haftfähigem Dauerhaftleim versehen ist.

2. Block nach Anspruch 1, dadurch gekennzeichnet, dass die Blätter (5) entlang eines Randbereichs beschichtet sind.

## Claims

1. Pad of printed or unprinted sheets comprising self-adhesive single sheets such that each sheet is partly over one side releasably attached to the one beneath by means of an adhesive, so that only the adhesive holds the block together, the adhesive layer still being adhesive after separating a sheet from the block and the next sheet being undamaged by the separation, characterized in that each single sheet (1,3,5) is free from any coating on one of its faces and has a coating of a known long- lasting glue on its other face which allows the sheet to be stuck as often as desired to different surfaces and to be removed therefrom without damage and which is adhesive in its solid state.

2. Pad according to claim 1 characterized in that the sheet (5) is coated along one edge region.

## Revendications

1. Liasse de feuilles imprimées ou de feuilles non imprimées faite de feuilles individuelles autocollantes, de façon teHe que chacune se trouve liée de façon amovible à celle inférieure au moyen d'une colle par un seul de ses côtés et sur une partie de sa surface de sorte qu'après séparation d'une feuille de la liasse la couche de colle demeure et que lors de l'arrachement de celle-ci, elle reste non endommagée, caractérisée en ce que chaque feuille individuelle (1,3,5) n'est pas encollée sur une de ses faces découvertes et comporte sur l'autre face une enduction qui permet aussi souvent qu'on le désire de rapporter la feuille considérée sur des surfaces de contact diverses ainsi que de la détacher sans dommages de celles-ci, cette enduction étant faite en une substance permanente susceptible de coller ou d'adhérer respectivement.

2. Liasse suivant la revendication 1, caractérisée en ce que les feuilles (5) sont enduites le long d'une zone marginale.
